# EUROPÄISCHE PATENTSCHRIFT

(11) **EP 1 355 837 B1**
(45) Veröffentlichungstag und Bekanntmachung des Hinweises auf die Patenterteilung: **27.04.2005**
(21) Anmeldenummer: 02704613.5
(22) Anmeldetag: 28.01.2002
(51) Int. Cl.: B65D 90/00

(54) **BEHÄLTER MIT PNEUMATISCH ANGETRIEBENEM VERRIEGELUNGSMECHANISMUS**
CONTAINER WITH A PNEUMATICALLY DRIVEN LOCKING MECHANISM
RECIPIENT DOTE D'UN MECANISME DE BLOCAGE A ENTRAINEMENT PNEUMATIQUE

(30) Priorität: 29.01.2001 DE 10104067
(43) Veröffentlichungstag der Anmeldung: 29.10.2003
(73) Patentinhaber: Lepus Vermögensverwaltung GmbH, 36391 Sinntal (DE)
(72) Erfinder: HASE, Stephan, 40593 Düsseldorf (DE); COENEN, Goetz, 40668 Meerbusch (DE)
(74) Vertreter: LENZING GERBER
(86) Internationale Anmeldenummer: PCT/DE2002/000283
(87) Internationale Veröffentlichungsnummer: WO 2002/060787

(56) Entgegenhaltungen:
- DE-A- 2 617 582
- DE-A- 2 630 012
- DE-C- 4 328 635
- GB-A- 2 173 540
- US-A- 3 368 838
- US-A- 3 872 555
- US-A- 3 980 185

## Beschreibung

Die Erfindung betrifft Behälter mit pneumatisch angetriebenem Verriegelungsmechanismus und hierbei insbesondere Container. Sie ist aber in gleicher Weise auf alle Behälter, gleich welcher Größe und Formgebung, anwendbar, an deren Außenwandungen Hohlkörper zur Aufnahme von Verriegelungsvorrichtungen vorgesehen sind. Nachfolgend soll die Erfindung am Beispiel eines Containers näher erläutert werden.

Der Transport von Frachtgütern erfolgt heutzutage weltweit schwerpunktmäßig durch den Einsatz von standardisierten Containern. Die Container werden am Beladeort abgestellt, dort beladen, sodann auf ein Fahrzeug (Straßen- oder Schienenfahrzeug) geladen, gegebenenfalls zu einem Hafen oder Flughafen verbracht, dort auf ein Schiff oder in ein Flugzeug verladen, sodann für einen sicheren Transport mit anderen Containern verriegelt und vertäut (verlascht), am Ankunftsort wieder entriegelt und entlascht und auf ein Fahrzeug verladen, zum Bestimmungsort verbracht und dort abgeladen.
Die Transportlogistik verlangt ein ebenso sicheres wie schnelles Ver-und Entladen solcher Container, wobei die zum Einsatz kommende Technik in der Lage sein muß, Container unterschiedlicher Abmessungen aufzunehmen, zu transportieren oder zu verriegeln. Container weisen an ihren oberen und unteren Eckbereichen jeweils Hohlkörper (sog. corner castings) auf, die an ihren nach außen gerichteten Seiten ovale Öffnungen besitzen. In diese ovalen Öffnungen können Verriegelungsvorrichtungen von Auslegegeräten (Container-Spreadern) oder Überhöhengeschirren eingeführt werden, wobei diese Verriegelungsvorrichtungen Endbereiche (twistlocks) aufweisen, deren Abmessungen geringer sind als die ovalen Öffnungen in den Hohlkörpern. Sobald die twistlocks in die Hohlkörper eingeführt sind, werden sie mechanisch verdreht, sodaß der Container mit dem Container-Spreader oder dem Überhöhengeschirr verriegelt ist und transportiert werden kann. Beim. Anheben kommt dabei die Oberseite des twistlocks an der Unterseite der Deckenwandung des Hohlkörpers zur Anlage.

Es sind Container-Spreader bekannt, die zwei hintereinander stehende 20' Container (es gibt standardisiert 20' Container, 40' Container und 45' Container) zeitgleich aufnehmen und versetzen können. Der Vorteil solcher Container-Spreader ist allerdings begrenzt, weil zum einen nur die kleineren Container (20 Fuß) aufgenommen werden können, zum anderen zwei solche Container hintereinander stehen müssen und eine Einsatzmöglichkeit nur dort besteht, wo genügend Abstellfläche vorhanden ist. Problematisch ist es insbesondere, wenn mehrere übereinander gestapelte Container miteinander verriegelt werden müssen, wie dies insbesondere bei Schiffsladungen oder in Container-Terminals notwendig ist. In diesem Falle erfolgt die Verriegelung manuell, indem zwei übereinander oder nebeneinander angeordnete Container durch Verbindungs- und Verriegelungselemente manuell (Verriegelungskrallen oder -stangen) miteinander verriegelt werden. Dies ist zeitaufwendig und wegen der Verletzungsgefahr beim Anbringen der Verbindungs- und Verriegelungselemente gefährlich.

Aus dem Patent US 3,872,555 ist ein Behälter mit den Merkmalen des Oberbegriffs des Anspruchs 1 bekannt. Dabei sind keine Sensoren und Signalgeber offenbart, die die jeweilige Position eines Verriegelungsmechanismus anzeigen.

Es ist daher Aufgabe der vorliegenden Erfindung, einen Behälter bereitzustellen, der so ausgestattet ist, daß er mit anderen gleichartigen Behältern ohne manuelle Tätigkeit vertikal verriegelt werden kann und mehrere übereinander gestapelte Container zeitgleich transportiert werden können.

Diese Aufgabe wird mit den Merkmalen des Patentanspruchs 1 gelöst.

Die Ecken des Behälters (Containers) weisen pneumatisch angetriebene, drehbare und verschiebliche Verriegelungsmechanismen auf. Wenn zwei Behälter (Container) übereinander bzw. untereinander gestapelt werden sollen, wird der eine Container so auf den anderen Container gestellt, daß die unteren Hohlkörper des oberen Containers mit den oberen Hohlkörpern des unteren Containers fluchten. Da die Verriegelungsmechanismen in den Ecken des oberen Containers verschieblich sind, können sie durch den pneumatischen Antrieb nach unten gedrückt werden und in die oberen Hohlkörper des unteren Containers eingreifen. In diesem Zustand kann eine Verdrehung der Verriegelungsmechanismen stattfinden, sodaß die Container miteinander verriegelt werden und bei Bedarf zeitgleich angehoben und transportiert werden können. Mit der Erfindung ist es möglich, ohne den Einsatz manueller Tätigkeit eine durchgehende vertikale Verriegelung von beliebig vielen übereinander bzw. untereinander angeordneten Behältern (Containern) vorzunehmen. Dadurch können beim Beladen oder Entladen beispielsweise von Schiffen mehrere untereinander gestapelte Container zeitgleich angehoben und versetzt werden, sodaß die Be-und Entladezeit erheblich verkürzt wird. Dadurch werden nicht nur Liegegebühren in Häfen gespart, sondern auch die Liegezeiten erheblich verkürzt und die Reisezeiten des Schiffes erhöht, wodurch ein schnellerer Transport der Container von Hafen zu Hafen möglich wird. Gleichzeitig wird die Profitabilität des Schiffes optimiert.
Ein weiterer wesentlicher Vorteil der Erfindung besteht darin, daß die bislang übliche manuelle Verriegelung und Verlaschung entfällt und damit das Verletzungsrisiko der im Hafen oder auf dem Schiff tätigen Arbeiter minimiert wird. Außerdem werden hierdurch in erheblichem Maße Kosten gespart.

Nach einer bevorzugten Ausführungsform weist der Behälter (Container) eine Rahmenkonstruktion auf, bei welcher mindestens ein Rahmenteil mindestens eine wasserdicht verschließba-re Öffnung be sitzt. Diese Öffnung dient dazu, daß der in der als Hohlkörper ausgebildeten Ecke befestigte Verriegelungsmechanismus, der nach einer weiteren bevorzugten Ausführungsform als Modul ausgestaltet ist, aus der Ecke herausgenommen und wieder eingesetzt werden kann. Auf diese Weise lassen sich defekte Teile sofort austauschen und es werden lange Reparaturstandzeiten vermieden. Der Container wird ständig einsatzbereit gehalten.
Signale, die von einem Signalgeber, der mit Sensoren in Kontakt steht, übermittelt werde, sollen dem Kranführer anzeigen, in welcher Position sich der Verriegelungsmechanismus befindet.
Wenn nach einer weiteren vorteilhaften Ausführungsform die Hohlkörper mit den ihnen benachbarten Rahmenteilen lösbar verbunden sind, können Öffnungen in den Rahmenteilen dazu benutzt werden, die Rahmenteile mit den benachbarten Hohlkörpern von innen her zu verbinden. Soweit sich Teile der erfindungsgemäßen Vorrichtung in den Rahmenteilen befinden, ist die Zugänglichkeit zu diesen Teilen gewährleistet, sodaß sowohl die Konstruktion als auch die Wartung problemlos möglich sind.
Nach einer weiteren vorteilhaften Ausgestaltung weist der Behälter Mittel auf, die elektrische Energie aufnehmen und weiterleiten können. Auf diese Weise wird die Versorgung des Behälters mit Strom gewährleistet. Dieser wird insbesondere für den Betrieb einer Steuerungseinheit benötigt, welcher nach einer weiteren vorteilhaften Ausführungsform vorgesehen ist. Diese Steuerungseinheit steuert die Zuführung von Druckluft in den Verriegelungsmechanismus und die Weiterleitung von Druckluft zu einer Abgabestelle im Bereich des unteren Hohlkörpers zur Aufnahme von Verriegelungsvorrichtungen der Containerecke, über welche Druckluft in den nächsten Behälter weitergeleitet werden kann. Ferner nimmt die Steuerungseinheit die Signale auf, die ihr vom Signalgeber, der mit Sensoren in Kontakt steht, übermittelt werden.
Vorteilhafterweise besteht der pneumatisch angetriebene Verriegelungsmechanismus aus einem Zylinder, in dessen Wandung sich eine längliche Ausnehmung befindet, die in etwa das Aussehen eines um 90° gedrehten V hat. In diese Ausnehmung greift ein Bolzen ein, der an der Verriegelungsstange befestigt ist. Mit diesem Kulissengetriebe wird eine Verdrehung des Verriegelungsmechanismus und damit eine Verriegelung der Behälter miteinander ermöglicht.
Ebenfalls vorteilhaft ist es, wenn der Zylinder an seinem unteren Ende eine Rastnase besitzt, die in Rastnuten eingreifen kann, welche sich an der Verriegelungsstange befinden. Hierdurch kann der Zylinder die Auf- und Abwärtsbewegung der Verriegelungsstange bereichsweise steuern.

Die Erfindung soll nachfolgend anhand der Figuren 1 bis 5 weiter erläutert werden.
Es zeigen
die Figur 1 eine Teilansicht eines Containers, der mit einem Container-Spreader verriegelt ist;
die Figur 2 eine geöffnete Ecke eines Containers gemäß Figur 1;
die Figur 3 die technische Ausrüstung einer Container-Ecke;
die Figuren 4a bis 4d den Bewegungsablauf bei der Verriegelung eines Containers mit einem anderen Container;
die Figur 5 eine aufgeschnittene Ecke eines Containers.

In der Figur 1 ist ein Container (1) in Teilansicht dargestellt. Er weist Ecken (2) auf, an deren oberem Ende sich ein Verriegelungsgehäuse (3) - nachfolgend Casting genannt - und an deren unterem Ende sich ein Casting (4) befinden. Die Container-Ecken (2) sind innen hohl und weisen in ihrem unteren Bereich einen Verschluß (5) auf. Dieser Verschluß ist zu Zwecken der Darstellung in den Figuren 1 und 2 an der Außenseite der Container-Ecke liegend dargestellt. Zweckmäßigerweise befindet sich der Verschluß jedoch auf der Innenseite des Containers und wird über Eck geführt, sodaß eine gute Zugriffsmöglichkeit in das Innere der Container-Ecke besteht. Durch diese Positionierung wird der Innenraum der Container-Ecke vor Schmutz und Wasser geschützt. Der Verschluß ist über eine hier nicht näher dargestellte wasserdichte Dichtung mit der Container-Ecke verschraubt.
Die oberen Castings sind über obere Querrahmen (6) und die unteren Castings sind über untere Querrahmen (7) miteinander verbunden. Auch auf der Längsseite des Containers können sich obere und untere Querrahmen befinden, die hier nicht näher dargestellt sind.
In Figur 1 ferner erkennbar sind Seitenwände (8,9). Auch sind zwei Tragarme (10) eines ansonsten nicht näher dargestellten Container-Spreaders dargestellt. An den unteren Enden der Tragarme sind - ebenfalls nicht dargestellt - Verriegelungselemente (twistlocks) angebracht, mit denen sich der Container-Spreader mit den Containern verriegelt.
Figur 2 zeigt eine Container-Ecke (2), bei der der Verschluß (5) entfernt worden ist. Erkennbar sind eine Druckluftzuleitung (12) und eine Leitung (13), in der sich ein Stromkabel und ein Verbindungskabel befinden, sowie eine Steuerungseinheit (11) und ein zylinderförmiges Gehäuse (20), welches teilweise in einem Gehäuse (19) sitzt.
In der Figur 3 ist die technische Ausrüstung einer Container-Ecke dargestellt. Die Steuerungseinheit (11) ist mit einer Druckluftzuleitung (12) und mit einer Leitung (13) verbunden. In der Steuerungseinheit (11) befindet sich ein 4/3 Wegeventil, welches die Weiterleitung der Druckluft in die Leitungen (14,16,17) regelt. Weiterhin weist die Steuerungseinheit (11) eine elektronische Steuerung auf, über die die Stromzufuhr in ein Kabel, welches in der Leitung (15) geführt ist, geregelt wird und die über das Verbindungskabel (18) Informationen aus dem Signalgeber (32) aufnimmt, verarbeitet und weiterleitet. In der Leitung (15) befindet sich weiterhin ein Kabel, über welches Informationen in die Steuerungseinheit (11') eines darunter befindlichen, mit dem Container verriegelten weiteren Containers weitergeleitet und Informationen Steuerungseinheit (11') in die Steuerungseinheit (11) gebracht werden.
Ein zylinderförmiges Gehäuse (20) befindet sich im Inneren der Container-Ecke und sitzt mit seinem unteren Ende paßgenau in einem Gehäuse (19), welches fest mit dem Casting (4) verbunden ist. In dem Gehäuse (20) ist ein abgekanteter Zylinder (22) angeordnet, der axial verschieblich, aber nicht drehbar ist und von der Innenwand des Gehäuses (20) geführt wird. Der Zylinder (22) weist ein Kulissengetriebe (23) auf, durch welches ein Bolzen (29) ragt. Der Bolzen (29) ist fest mit einer Verriegelungsstange (24) verbunden. Die Verriegelungsstange (24) weist Rastnuten (28) auf, in die eine Rastnase (21) des Zylinder (22) einrasten kann. Ferner befinden sich an der Oberseite der Verriegelungsstange (24) in definierten Abständen Sensoren (30,31), die von einem Signalgeber (32) erfaßt werden können. Die Signale werden über das Verbindungskabel (18) an die Steuerungseinheit (11) weitergeleitet.Im unteren Bereich der Verriegelungsstange (24) befindet sich ein Auflager (25) mit Führungsnasen (26). Am unteren Ende der Verriegelungsstange (24) ist ein Verriegelungselement (27) - twistlock genannt - angeordnet.

Die Figuren 4a bis 4d zeigen die Funktionsweise der Erfindung. Wenn das Casting (4) des oberen Containers auf dem Casting (3') eines darunter befindlichen Containers aufliegt, wird ein nicht näher dargestellter Signalstift in den Innenraum des Castings (4) hineingedrückt und übermittelt ein Signal über ein Verbindungskabel in der Leitung (15) zur Steuerungseinheit (11). Von dort wird das Signal über ein Verbindungskabel in der Leitung (13) an den Container-Spreader und von dort in das Führerhäuschen des Kranführers übermittelt. Der Kranführer weiß jetzt, daß die beiden Container aufeinander stehen und kann den Verriegelungsvorgang beginnen. Über einen Kompressor am Container-Spreader wird Druckluft in Leitungen in den Tragarmen (10) des Container-Spreaders in die Leitung (12) und von dort in die Steuerungseinheit (11) weitergeleitet. Dort gibt das 4/3 Wegeventil den Weg in die Leitungen (14) und (16) frei, während die Leitung (17) zur Atmosphäre hin geöffnet ist. In der Leitung (14) kann die Druckluft nur bis zu einem Ventil am Casting (4) gelangen, aber noch nicht in die Leitung (12') des darunter befindlichen Containers eingeführt werden.
Die Leitung (16) wird mit Druckluft beaufschlagt und drückt den Zylinder (22) nach unten. Die Verriegelungsstange (24), in deren obere Rastnut (28) die Rastnase (21) des Zylinder (22) eingreift, wird an einer Axialbewegung nach unten dadurch gehindert, daß die Führungsnase (26) des Auflagers (25) von einem Sicherungsteil (35) gehalten wird und das Verriegelungselement (27) quer zur oberen Längsöffnung des Castings (4) positioniert ist. Deswegen wird bei einer Abwärtsbewegung des Zylinders (22) der Bolzen (29) an der Verriegelungsstange (24) in dem Kulissengetriebe (23) geführt und erreicht eine mittlere Position, die in Figur 4b gezeigt ist. Hierdurch wird die Verriegelungsstange (24) um 90 Grad gedreht und die Rastnase (21) des Zylinder (22) wird von der oberen Rastnut in die mittlere Rastnut weitergeführt, wie ebenfalls aus Figur 4b erkennbar ist. Gleichzeitig wird durch die Drehung der Verriegelungsstange (24) die Führungsnase (26) des Auflagers (25) von dem Sicherungsteil (35) weggedreht und das Verriegelungselement (27) befindet sich paßgenau an der oberen Längsöffnung des Castings (4). Die Verriegelungsstange (24) kann sich jetzt nach unten bewegen. Dies ist in Figur 4c gezeigt. Die durch die Leitung (16) geführte Druckluft drückt den Zylinder (22) und mit ihm jetzt auch die Verriegelungsstange (24) nach unten. Dabei wird die Führungsnase (26) des Auflagers (25) in der Führungsnut (34) geführt und eine Verdrehung der Verriegelungsstange (24) verhindert. Die Luft im Raum unterhalb des Zylinders (22) wird durch die Leitung (17) herausgedrückt und in die Atmosphäre abgeleitet.
In Figur 4c hat das Verriegelungselement (27) seine untere Position erreicht, d. h., es befindet sich im Casting (3') des unteren Containers. Die Druckluft zwingt den Zylinder (22), sich weiter nach unten zu bewegen, was die Verriegelungsstange (24) nicht kann, weil das Auflager (25) auf dem Casting (4) aufliegt. Der Bolzen (29) wandert von der mittleren Position in der Getriebeskulisse (23) in die obere Position und bewirkt eine weitere Drehung der Verriegelungsstange (24) um 90 Grad, womit zum einen das Verriegelungselement (27) in dem Casting (3') des unteren Containers verriegelt wird und zum anderen die Führungsnase (26) unter das Sicherungsteil (36) geführt wird und somit gesichert ist. Die Rastnase (21) rastet jetzt in der unteren Rastnut (28) ein.
Befindet sich die Verriegelungsstange (24) in der Position gemäß Figur 4a, so besteht (siehe Figur 3) ein Kontakt zwischen dem Sensor (31) und dem Signalgeber (32), sodaß der Kranführer weiß, daß sich das Verriegelungselement (27) in der gesicherten Ruheposition befindet. Wird die Verriegelungsstange (24) um 90 Grad gedreht (Figur 4b), so ist dieser Kontakt unterbrochen. Auch dies wird durch entsprechende Anzeigen im Signalgeber gezeigt. Befindet sich die Verriegelungsstange (24) in der Position gemäß Figur 4c, so befindet sich der Sensor (30) im Bereich des Signalgebers (32). Dies wird angezeigt. Ist die Position der Verriegelungsstange (24) gemäß Figur 4d erreicht, so besteht ein Kontakt zwischen dem Sensor (30) und dem Sig-nalgeber (32), sodaß der Kranführer weiß, daß der obere Container mit dem unteren Container verriegelt ist.

Ist der Verriegelungsvorgang abgeschlossen, so wird durch ein Signal des Steuerungselements (11) ein Sicherungsmagnet am Casting (4) deaktiviert, sodaß nun durch die Druckluftleitung (14) Druckluft in den unteren Container strömen kann. Auf diese Weise kann nunmehr der untere Container mit dem nächsten darunter befindlichen Container verriegelt werden.

Die Entriegelung geschieht in der genau umgekehrten Weise, also von Figur 4d hin zur Figur 4a.

Figur 5 stellt die technische Konfiguration zwischen dem oberen Casting (3) und dem unteren Casting (4) einer Container-Ecke gemäß der obigen Beschreibung dar.

### Liste der Bezugszeichen

- 1 =: Container
- 2 =: Ecke
- 3 =: Casting oben
- 4 =: Casting unten
- 5 =: Verschluß
- 6 =: oberer Querrahmen
- 7 =: unterer Querrahmen
- 8 =: Längsseite
- 9 =: Querseite
- 10 =: Tragarm Container-Spreader
- 11: = Steuerungseinheit
- 12 =: Zuleitung Druckluft
- 13 =: Kabel
- 14 =: Druckluft-Leitung
- 15 =: Kabel
- 16 =: Druckluft-Zuleitung oben
- 17 =: Druckluft-Zuleitung unten
- 18 =: Verbindungskabel
- 19 =: Gehäuse
- 20 =: Zylinder
- 21 =: Rastnase
- 22 =: Kolben
- 23 =: Kulissengetriebe
- 24 =: Verriegelungsstange
- 25 =: Auflager
- 26 =: Führungsnasen
- 27 =: Verriegelungselement
- 28 =: Rastnuten
- 29 =: Bolzen
- 30 =: Sensor
- 31 =: Sensor
- 32 =: Signalgeber
- 33 =: Dichtungen
- 34 =: Führungsnut
- 35 =: Sicherungsteil
- 36 =: Sicherungsteil

## Patentansprüche

1. Behälter, an dessen äußeren Eckbereichen Hohlkörper (3,4) zur Aufnahme von Verriegelungsvorrichtungen vorgesehen sind, wobei der Behälter Ecken (2) aufweist, in denen ein pneumatisch angetriebener, drehbarer und verschieblicher Verriegelungsmechanismus (24) angeordnet ist, an dessen unterem Bereich sich ein Verriegelungselement (27) befindet, das in entsprechende, an den oberen Eckbereichen angeordnete, zur Aufnahme von Verriegelungsvorrichtungen vorgesehene Hohlkörper (3,4) eines darunter befindlichen, gleichartigen Behälters eingreifen und die Behälter miteinander verriegeln kann, **dadurch gekennzeichnet, dass** der Behälter Sensoren (30,31) und Signalgeber (32) aufweist, die die jeweilige Position des Verriegelungsmechanismus (24) in der Behälterecke (2) anzeigen.

2. Behälter gemäß Anspruch 1,
**dadurch gekennzeichnet, daß**
der Behälter eine Rahmenkonstruktion aufweist, bei welcher mindestens ein Rahmenteil mindestens eine wasserdicht verschließbare Öffnung besitzt.

3. Behälter nach Anspruch 2,
**dadurch gekennzeichnet, daß**
der Verriegelungsmechanismus (24) in einem modulartig aus der Behälterecke (2) herausnehmbaren Gehäuse (20) angeordnet ist;

4. Behälter nach einem der Ansprüche 1 bis 3,
**dadurch gekennzeichnet, daß**
die Hohlkörper (3,4) mit den ihnen benachbarten Rahmenteilen lösbar verbunden sind;

5. Behälter nach einem der Ansprüche 1 bis 4,
**dadurch gekennzeichnet, daß**
der Behälter Mittel (13,15) aufweist, die elektrische Energie aufnehmen und weiterleiten können.

6. Behälter nach einem der Ansprüche 1 bis 5,
**dadurch gekennzeichnet, daß**
der Behälter Mittel (11, 14, 16, 17) zur Aufnahme und Beförderung von Druckluft in den Verriegelungsmechanismus und in eine Abgabequelle für einen weiteren Behälter aufweist;

7. Behälter nach einem der Ansprüche 1 bis 6,
**dadurch gekennzeichnet, daß**
der Behälter eine Steuerungseinheit (11) aufweist, die die Beaufschlagung des Behälters mit Druckluft ebenso regelt wie die Steuerung der Druckluft in einen nächsten Behälter,und die Signale von Sensoren (30,31) aufnimmt, verarbeitet und weiterleitet;

8. Behälter nach einem der Ansprüche 1 bis 7,
**dadurch gekennzeichnet, daß**
der pneumatische Antrieb einen Zylinder (20) aufweist, in dessen Wandung sich eine längliche Ausnehmung (23) befindet, die in etwa das Aussehen eines um 90° gedrehten V hat und in welche ein an der Verriegelungsstange (24) angebrachter Bolzen (29) eingreift;

9. Behälter nach Anspruch 8,
**dadurch gekennzeichnet, daß**
der Zylinder (20) an seinem unteren Ende eine Rastnase (21) aufweist;

10. Behälter nach Anspruch 9,
**dadurch gekennzeichnet, daß**
die Verriegelungsstange (24) Rastnuten (28) aufweist, in welche die Rastnase (21) des Zylinders (20) eingreifen kann;

11. Behälter nach einem der Ansprüche 1 bis 10;
**dadurch gekennzeichnet, daß**
im Bereich der oberen und unteren Hohlkörper (3,4) zur Aufnahme von Verriegelungsvorrichtungen Mittel zur Aufnahme und Weiterleitung von Druckluft, Strom und elektronischen Informationen vorgesehen sind.

## Claims

1. Container, on the outer corner areas of which hollow bodies (3, 4) are provided for accommodating locking devices, whereby the container has corners (2) in which a pneumatically driven, rotatable and displaceable locking mechanism (24) is arranged, on the under part of which a locking element (27) is located, which engages in corresponding hollow bodies (3, 4) of a container of the same type located beneath, arranged at the upper corner areas, in order to accommodate locking devices and is capable of locking the containers to one another, **characterized in that** the container has sensors (30, 31) and signal generators (32) which display the position in each case of the locking mechanism (24) in the container corner (2).

2. Container according to Claim 1, **characterised in that** the container has a frame structure, of which at least a part of the frame possesses at least one watertight closable opening.

3. Container according to Claim 2, **characterised in that** the locking mechanism (24) is arranged in a housing (20) which can be removed from the container corner (2) in the manner of a module.

4. Container according to any one of Claims 1 to 3, **characterised in that** the hollow bodies (3, 4) are connected in a releasable manner to the frame parts adjacent to them.

5. Container according to any one of Claims 1 to 4, **characterised in that** the container has means (13, 15) which can accept and convey electrical energy.

6. Container according to any one of Claims 1 to 5, **characterised in that** the container has means (11, 14, 16, 17) for the accommodation and conveying of compressed air into the locking mechanism and into an emission source for a further container.

7. Container according to any one of Claims 1 to 6, **characterised in that** the container has a control unit (11), which regulates the imposition of compressed air on the container as well as controlling the compressed air in an adjacent container, and accepts, processes, and forwards the signals from sensors (30, 31).

8. Container according to any one of Claims 1 to 7, **characterised in that** the pneumatic drive has a cylinder (20), in the wall of which a longitudinal cut-out (23) is located, which has the approximate appearance of a V rotated through 90° and into which a bolt (29) located on the locking bar (24) engages.

9. Container according to Claim 8, **characterised in that** the cylinder (20) has an engagement nose (21) on its lower end.

10. Container according to Claim 9, **characterised in that** the locking bar (24) has engagement slots (28), into which the engagement nose (21) of the cylinder (20) can engage.

11. Container according to any one of Claims 1 to 10, **characterised in that** means are provided in the area of the upper and lower hollow bodies (3, 4) to accommodate locking devices, for accommodating and conveying compressed air, electric current, and electronic information.

## Revendications

1. Récipient, sur les parties de coin extérieures duquel sont prévus des corps creux (3,4) servant à recevoir des dispositifs de verrouillage, dans lequel le récipient comporte des coins (2), dans lesquels est disposé un mécanisme de verrouillage (24) pouvant être mû pneumatiquement, rotatif et translatable, et dans la partie inférieure est situé un élément de verrouillage (27), qui peut s'engager dans des corps creux correspondants (3,4), disposés dans les zones de coin supérieures et prévus pour recevoir des dispositifs de verrouillage, d'un récipient sous-jacent de même type et peut verrouiller les récipients entre eux, **caractérisé en ce que** le récipient comporte des capteurs (30,31) et des transmetteurs de signaux (32), qui indiquent la position respective du mécanisme de verrouillage (24) dans le coin (2) du récipient.

2. Récipient selon la revendication 1, **caractérisé en ce que** le récipient possède une structure en forme de cadre, dans laquelle au moins une partie de cadre possède au moins une ouverture pouvant être fermée d'une manière étanche à l'eau.

3. Récipient selon la revendication 2, **caractérisé en ce que** le mécanisme de verrouillage (24) est disposé dans un boîtier (20) pouvant être ressorti de façon modulaire hors du coin (2) du récipient.

4. Récipient selon l'une des revendications 1 à 3, **caractérisé en ce que** les corps creux (3,4) sont reliés de façon amovible par les parties de cadre qui leur sont voisines.

5. Récipient selon l'une des revendications 1 à 4, **caractérisé en ce que** le récipient comporte des moyens (13,15), qui peuvent absorber et transmettre une énergie électrique.

6. Récipient selon l'une des revendications 1 à 5, **caractérisé en ce que** le récipient comporte des moyens (11,14,16,17) servant à recevoir et entraîner de l'air comprimé dans le mécanisme de verrouillage et dans une source d'évacuation pour un autre récipient.

7. Récipient selon l'une des revendications 1 à 6, **caractérisé en ce que** le récipient comporte une unité de commande (11), qui règle la charge appliquée au récipient par de l'air comprimé et réalise la commande de l'air comprimé dans un récipient suivant et reçoit, traite et transmet les signaux de capteurs (30,31).

8. Récipient selon l'une des revendications 1 à 7, **caractérisé en ce que** le système d'entraînement pneumatique comprend un cylindre (20), dans la paroi duquel est situé un évidement allongé (23), qui possède approximativement l'aspect d'un V pivoté de 90° et dans lequel s'engage un goujon (29) monté sur la tige de verrouillage (24).

9. Récipient selon la revendication 8, **caractérisé en ce que** le cylindre (20) comporte un bec d'encliquetage (21) sur son extrémité inférieure.

10. Récipient selon la revendication 9, **caractérisé en ce que** la tige de verrouillage (24) comporte des rainures d'encliquetage (21), dans lesquelles peut s'engager le bec d'encliquetage (21) du cylindre (20).

11. Récipient selon l'une des revendications 1 à 10, **caractérisé en ce que** dans la zone du corps creux supérieur et du corps creux inférieur (3,4) servant à loger des dispositifs de verrouillage sont prévus des moyens pour recevoir et transmettre de l'air comprimé, un courant et des informations électroniques.
